# EUROPÄISCHE PATENTSCHRIFT

(11) **EP 3 420 158 B1**
(45) Veröffentlichungstag und Bekanntmachung des Hinweises auf die Patenterteilung: **22.01.2020**
(21) Anmeldenummer: 18726127.6
(22) Anmeldetag: 18.05.2018
(51) Int. Cl.: E04F 15/02

(54) **EINRICHTUNG ZUM VERRIEGELN ZWEIER BODENPANEELE**
DEVICE FOR LOCKING TWO FLOOR PANELS
SYSTÈME POUR ENCLIQUETER DEUX PANNEAUX DE SOL

(30) Priorität: 18.05.2017 DE 102017110878; 18.05.2017 DE 102017110880
(43) Veröffentlichungstag der Anmeldung: 02.01.2019
(73) Patentinhaber: Falquon GmbH, 16928 Pritzwalk (DE)
(72) Erfinder: GRAFENAUER, Thomas, 4170 Lichtenau (AT)
(74) Vertreter: Gramm, Lins & Partner Patent- und Rechtsanwälte PartGmbB
(86) Internationale Anmeldenummer: PCT/EP2018/063032
(87) Internationale Veröffentlichungsnummer: WO 2018/211054

(56) Entgegenhaltungen:
- EP-A1- 2 915 934
- DE-U1- 20 205 774
- US-A1- 2007 151 189

## Beschreibung

Die Erfindung betrifft eine Einrichtung zum Verriegeln zweier miteinander verbundener Bodenpaneele, die beide identisch ausgebildet sind und einen Kern, eine Oberseite und eine Unterseite, eine erste Seitenkante und eine dieser gegenüberliegende zweiten Seitenkante aufweisen, und an der Oberseite die erste Seitenkante des ersten Bodenpaneels an die zweite Seitenkante des zweiten Bodenpaneels anstößt, in der zweiten Seitenkante ist eine in den Kern hineinreichende Horizontal-Nut mit einer oberen Wandung, einer inneren Wandung und einer unteren Wandung ausgebildet, wobei die untere Wandung von einer an der ersten Seitenkante hervorspringenden Unterlippe ausgebildet wird, die an ihrem äußeren Ende einen in Richtung der Oberseite weisenden Vorsprung mit einer ersten Verriegelungskante aufweist, und im Bereich der Verbindungsstelle der beiden Bodenpaneele mindestens ein Verriegelungselement eingesetzt ist, und wobei an der zweiten Seitenkante eine nach außen hervorspringende Feder vorgesehen ist, die an ihrem äußeren Ende eine eine Federspitze ausbildende Abstufung und an ihrem dem Kern zugewandten Ende eine in vertikaler Richtung verlaufende zweite Verriegelungskante aufweist, wobei die zweite Verriegelungskante die äußere Wandung einer zur Unterseite offenen Vertikal-Nut ist, in die der Vorsprung eingreift, und die Verriegelung in vertikaler Richtung durch die in die Horizontal-Nut eingreifende Federspitze und in horizontaler Richtung durch das sich einerseits an der ersten Verriegelungskante des Vorsprunges und andererseits an der zweiten Verriegelungskante der Feder abstützende Verriegelungselement erfolgt.

Eine solche Einrichtung ist beispielsweise aus der DE 202 05 774 U1 bekannt.

Bei der aus der DE 10 2008 003 550 A1 bekannten Einrichtung wird zum Verriegeln zweier miteinander verbundener Bodenpaneele in einer Richtung senkrecht zur Oberseite bzw. Unterseite wird das Verriegelungselement so in die Nut eingesetzt, dass es mit seinem freien Ende einseitig aus dieser herausragt und mit seinem anderen Ende arretiert ist. An die beiden miteinander verbundenen Bodenpaneele wird ein drittes Bodenpaneel angelegt und mit diesem verbunden, wobei das dritte Bodenpaneel an das freie Ende des Verriegelungselementes anstößt und dabei das Verriegelungselement in Längsrichtung in die Nut hineindrückt, wodurch das Verriegelungselement in der Nut in Querrichtung ausbiegt und durch die Ausbiegung in Querrichtung auch in eine zweite Nut, die im gegenüberliegenden zweiten Bodenpaneel vorgesehen ist, eingreift, wodurch das erste und zweite Bodenpaneel dann miteinander verriegelt werden.

Die DE 10 2007 032 885 B4 offenbart eine Einrichtung zum Verriegeln zweier miteinander verbundener Fußbodenpaneele bei der in die Nut nicht nur das Verriegelungselement, sondern dazwischen auch noch ein Kompressionselement als mechanisches Federelement eingesetzt ist, das eine Mehrzahl gelenkig miteinander verbundener Federarme aufweist, sodass die dem Nutgrund zugewandte Seite des Verriegelungselementes und die dem Verriegelungselement zugewandte Seite des Kompressionselementes ineinander eingreifbar ausgebildet sind. Das Verriegelungselement ist an seiner aus der Nut herausragenden Seite schräg ausgebildet. Werden zwei Paneele in vertikaler Richtung miteinander verbunden, wird das Verriegelungselement in die Nut hineingedrückt und federt, wenn die Paneele verbunden sind, in eine in dem neu angelegten Bodenpaneele vorgesehene Ausnehmung zurück und verriegelt die beiden Bodenpaneele dann in vertikaler Richtung.

Aus der EP 1 420 125 B1 ist eine Verriegelung zweier miteinander verbundener Bodenpaneele bekannt, die aus einem Einsatz besteht, der in eine in der Verbindungsstelle ausgebildete Verriegelungsnut eingeschoben werden kann. Die beiden Bodenpaneele werden durch eine horizontale Fügebewegung verbunden. An der einen Seitenkante des Paneels ist eine Feder ausgebildet und an der gegenüberliegenden Seitenkante ist eine zu der Feder korrespondierende Verbindungsnut vorgesehen. In der Oberseite der Feder ist eine nach oben offene Nut eingebracht und in die obere Wandung der Verbindungsnut eine nach unten offene Nut. Wird die Feder in die Verbindungsnut eingeschoben, gelangen die beiden Nuten zur Überdeckung und bilden dann eine Verriegelungsnut aus, in die das Verriegelungselement eingeschoben werden kann. Das Verriegelungselement kann im Querschnitt dreieckig oder x-förmig mit vier sich ausbildenden Federlippen sein. Problematisch hieran ist, dass zwischen dem Verriegelungselement und der Verriegelungsnut Formschluss eingestellt werden muss, um die beiden Paneele spielfrei miteinander zu verbinden. Das "Einfädeln" des Verriegelungselementes in die Verriegelungsnut ist schwierig und infolge der Reibung beim Einschieben auch kraftaufwendig. Wenn das Verriegelungselement eingeschlagen wird, besteht das Risiko, dass die Verriegelungsnut oder das Verriegelungselement beschädigt werden und sich die Verbindung früher oder später löst. Außerdem ist problematisch, dass schräge Verriegelungsflächen am Verriegelungselement und in der Verriegelungsnut miteinander zusammenwirken und beim Auftreten von horizontalen Zugkräften in der Verriegelungsstelle die Verriegelung gelöst werden kann, sodass sich Spalte an der Oberseite der Paneele in der Verbindungsstelle bilden, was optisch inakzeptabel ist.

Aus der DE 202 05 774 U1 ist auch eine Verriegelungseinrichtung zweier miteinander verbundener Bodenpaneele bekannt, bei der die aneinander angrenzenden Paneele über ein kompressibles Verriegelungselement in horizontaler Richtung verriegelt werden. An der Oberseite stoßen die Paneele nicht aneinander an, sondern zwischen den Verbindungskanten ist ein elastisches Element eingefügt, um in der Verbindung eine Spannung aufzubauen, damit eine Spaltbildung vermieden wird. Das Verriegelungselement besteht aus beispielsweise Silikon und ist in alle Richtungen im Raum verformbar.

Die DE 44 06 295 A1 offenbart eine Federleistenkonstruktion für Paneelverkleidungen, bei der die Federleiste entlang eines von ihren beiden in eine Paneelnut eingreifenden Längsrandbereichen federelastisch ist und eine größere Höhe als die Paneelnutbreite aufweist. Dadurch wird der elastische Längsrandbereich für das Einsetzen in die zugehörige Paneelnut elastisch nachgiebig und ist im eingesetzem Zustand an den Nutwänden abgestützt. Im Sichtbereich der Paneelverkleidung drückt die Federleistenoberfläche gegen die äußere Nutkante.

Aus der US 2007/0151189 A1 ist eine Verbindung zweier Paneele bekannt, die über eine Mehrzahl zueinander beabstandeter Klammern vorgenommen wird. Diese Klammern sind als separate Bauteile ausgebildet und werden über vertikal verlaufende Stifte in jeweils zwei aneinander angrenzenden Paneelen gesichert. Über zwei aus Gummi oder Kunststoff bestehende Pufferelemente, die in die Klammern eingelegt werden, wird eine horizontale Bewegung angrenzender Paneele verhindert.

Hiervon ausgehend soll die eingangs beschriebene Einrichtung verbessert werden.

Zur Problemlösung zeichnet sich eine gattungsgemäße Einrichtung zum Verriegeln zweier miteinander verbundener Bodenpaneele dadurch aus, dass das Verriegelungselement in vertikaler Richtung kompressibel und in horizontaler Richtung inkompressibel ist.

Durch diese Ausgestaltung ist es möglich, bei der vertikalen Fügebewegung des neu anzulegenden Paneels das Verriegelungselement mit der Unterseite der Feder zu komprimieren und in die Nut in der Unterlippe einzudrücken. Wenn die Länge der Unterlippe von der inneren Wandung der Horizontal-Nut zum Vorsprung größer ist als die Länge der Feder von der Federspitze zur Verriegelungskante an der Feder, wird beim Einschieben der Feder in die Nut zwischen dem Vorsprung und der Verriegelungskante ein Zwischenraum ausgebildet, sodass sich das Verriegelungselement wieder dekomprimieren kann und in diesen Zwischenraum und die so gebildete Verriegelungsnut hineingreift (hineinfedert). Die Verriegelung in horizontaler Richtung erfolgt dann gegen zwei zumindest im Wesentlichen vertikale Verriegelungskanten, bzw. an zwei vertikalen Verriegelungsflächen.

Der Kern der Bodenpaneele kann aus jedem infrage kommenden Material bestehen. Infrage kommen Holzwerkstoff und Holzwerkstoff-Kunststoff-Gemische (WPC) reiner Kunststoff oder eine Mischung von Kunststoff und mineralischen Bestandteilen, eine Mischung von Kunststoff, mineralischen und Holzbestandteilen oder auch rein hauptsächlich mineralische Kerne, sodass als Trägerplatte für eine etwaige Beschichtung auch Gipsfaserplatten oder Zementfaserplatten infrage kommen. Die Fasern müssen nicht zwingend Holzfasern sein.

Die zweite Verriegelungskante sollte bevorzugt leicht geneigt zur Oberseite des Bodenpaneels verlaufen und/oder unten mit einer Fase angeschrägt sein. Die Neigung der zweiten Verriegelungskante beträgt etwas weniger als 90°, vorzugsweise 85° bis 89°. Entsprechend geneigt kann dann auch die der zweiten Verriegelungskante zugeordnete Seite des Verriegelungselementes sein, wobei die Neigungswinkel ähnlich aber nicht identisch sein müssen. Mit dieser Ausgestaltung kann erreicht werden, dass das Verriegelungselement in jedem Fall zurückfedern kann, um etwaige Fertigungstoleranzen auszugleichen. Das Zurückfedern erfolgt vorzugsweise bis in die Endposition. Das Verriegelungselement verriegelt aber auch dann, wenn es die Endposition nicht erreicht, weil es immer ausfedern kann.

Wenn die ersten und zweiten Verriegelungskanten zueinander parallel und insbesondere in einem Winkel von weniger als 90° zur Oberseite verlaufen, bilden sich nahezu vertikale Verriegelungsflächen aus, die auch hohe Zugkräfte in horizontaler Richtung aufnehmen können. Ein Lösen des Verriegelungselementes in der Verriegelungsnut und eine damit einhergehende Spaltbildung in der Oberseite des Fußbodens, der aus einer Mehrzahl von mit verbundenen Bodenpaneelen herstellt wurde, ist dadurch wirksam ausgeschlossen.

Diese Einrichtung eignet sich besonders gut für quadratisch ausgebildete Paneele. An den beiden anderen Seitenkanten kann zum Einwinkeln eines neuen Paneels an die Reihe bereits verlegter Paneele eine Profilierung vorgesehen sein, wie sie in der DE 102 30 818 B3, in der WO 01/75247 A1 oder in der WO 01/02669 A1 offenbart ist. Diese Profilierung kann auch an der langen Längsseite verwendet werden, wenn rechteckige Paneele mit der erfindungsgemäßen Profilierung an der kurzen Querseite ausgebildet werden.

Vorzugsweise ist in der Unterlippe eine an den Vorsprung angrenzende Nut zur zumindest teilweisen Aufnahme des mindestens einen Verriegelungselementes vorgesehen. Diese Ausgestaltung bietet den Vorteil, dass das Verriegelungselement an einer definierten Position gehalten wird, was das manuelle Einlegen des Verriegelungselementes beim Verlegen der Bodenpaneele erleichtert.

Das Verriegelungselement kann fest mit der Unterlippe verbunden, vorzugsweise verklebt sein und bereits herstellerseitig an dem Paneel befestigt worden sein, um die Handhabung zu vereinfachen. Auch in diesem Fall kann das Verriegelungselement in die in der Unterlippe vorgesehene Nut eingelegt und dort befestigt worden sein.

Am Verriegelungselement ist in vertikaler Richtung eine leicht geneigte und/oder unten mit einer Fase angeschrägte zweite Verriegelungskante bzw. Verriegelungsfläche sinnvoll, damit dass elastische Verriegelungselement sicher wieder zurückfedern kann, auch wenn durch Fertigungstoleranzen die zweite Verriegelungskante zu weit hinten (in Richtung der ersten Verriegelungskante) wäre und ein Hochfedern ansonsten verhindern könnte. Eine Verriegelung der Paneele würde trotzdem erfolgen, das Verriegelungselement würde möglicherweise aber nicht vollständig dekomprimiert werden. Anstatt einer Fase an der Verriegelungskante vorzusehen, könnte auch das Verriegelungselement an der zur zweiten Verriegelungskante hinweisende Fläche leicht schräg ausgeführt werden.

Um die Verrieglung zu vereinfachen, ist das Verriegelungselement vorzugsweise zumindest an seiner der zweiten Verriegelungskante zugewandten Seite leicht schräg abgebildet oder mit einer Fase versehen.

Vorzugsweise können eine Mehrzahl von Verriegelungselementen zueinander beabstandet vorgesehen sein.

Um eine Kompressibilität des Verriegelungselementes in vertikaler Richtung zu erzielen, kann dieses beispielsweise rohr- oder zylinderförmig ausgestaltet sein und so in die Nut in der Unterlippe eingelegt werden, sodass seine Längsachse in Richtung der Federspitze, also in Richtung der horizontalen Fügebewegung ausgerichtet ist. Das Federelement kann dann in vertikaler Richtung zusammengedrückt werden und gegebenenfalls auch in die in Längsrichtung der Seitenkante verlaufende horizontale Richtung ausweichen, eine Kompression in horizontaler Fügerichtung (das ist auch die Axialrichtung des Rohres bzw. Zylinders) ist aber nicht möglich, sodass die Verbindung sicher hält.

Vorzugsweise besteht das Verriegelungselement aus einer Bodenplatte an der eine Mehrzahl parallel beabstandeter Lamellen elastisch verschwenkbar angeordnet sind. Bei Einwirkung einer Kraft in Richtung der von der Bodenplatte hervorstehenden Lamellen biegen diese in Richtung der Bodenplatte um, wodurch sich die Kompressibilität des Verriegelungselementes einstellt. Wenn die Lamellen elastisch zurückschwenken, dekomprimiert sich das Verriegelungselement und die Verriegelung ist hergestellt. Zusätzlich kann auch noch eine Deckelplatte vorgesehen sein, an die die Lamellen unten anstoßen. In beiden Fällen sollten die Lamellen leicht schräg angeordnet sein, um die Kompressibilität des Verriegelungselements sicher zu stellen. Die durch die Deckelplatte gebildete relativ glatte Oberseite des Verriegelungselements bietet den Vorteil, dass sich die Lamellen nicht in der rauen Oberfläche des Kernmaterials verkrallen können.

Das Verriegelungselement kann auch von einer Mehrzahl hintereinander angeordneter Rechteckelement gebildet werden, von denen jeweils zwei an einer Kante miteinander verbunden sind und in der dekomprimierten Lage zueinander in einem Winkel α angeordnet sind. Das Verriegelungselement ist dann streifenförmig ausgebildet. Bei einer Krafteinwirkung auf die Verbindungsspitze zweier Rechteckelemente werden diese nach unten und damit flach gedrückt, sodass sich der Winkel α vergrößert und sich die Kompressibilität des Verriegelungselementes einstellt. Nach Kraftentlastung federn die Rechteckelemente wieder in ihre dekomprimierte Lage zurück und die Verriegelung ist hergestellt.

Bei einer Einrichtung zum Verriegeln zweier miteinander verbundener Bodenpaneele, die beide identisch ausgebildet sind und einen Kern, eine Oberseite und eine Unterseite, eine erste Seitenkante und eine dieser gegenüberliegende zweite Seitenkante aufweisen, und zwei miteinander verbundene Bodenpaneele in der Verbindungsstelle eine Verriegelungsnut ausbilden, deren Umfangswandung zu einem ersten Teil vom Kern des ersten Paneels und zu einem zweiten Teil vom Kern des zweiten Paneels ausgebildet wird, und in der Verriegelungsnut ein Verriegelungselement eingesetzt ist, kann das Verriegelungselement in einer der horizontalen Richtung oder der vertikalen Richtung kompressibel und dann in der anderen der vertikalen Richtung oder der horizontalen Richtung inkompressibel ausgebildet sein. Durch diese Ausgestaltung kann das Verriegelungselement sowohl zur Verriegelung zweier Paneele in horizontaler Richtung als auch in vertikaler Richtung verwendet werden. Ob das Verriegelungselement in horizontaler Richtung kompressibel ist oder ob es in vertikaler Richtung kompressibel ist, hängt nur von seiner Einbaulage ab. Soll es zwei Paneele in horizontaler Richtung verriegeln, muss es in vertikaler Richtung kompressibel und in horizontaler Richtung inkompressibel und starr ausgebildet sein, soll es in vertikaler Richtung verriegeln, muss es in einer horizontalen Richtung kompressibel und in vertikaler Richtung inkompressibel und starr ausgebildet sein.

Mit Hilfe einer Zeichnung sollen Ausführungsbeispiele der Erfindung nachfolgend näher erläutert werden. Es zeigen:
- Figur 1: ein Fußbodenpaneel im Querschnitt;
- Figur 2a: zwei Bodenpaneele in Teildarstellung im Querschnitt an der Verbindungsstelle zu Beginn der Fügebewegung nach einem ersten Ausführungsbeispiel;
- Figur 2b: die Darstellung nach Figur 2a im Verlauf der weiteren Fügebewegung;
- Figur 2c: die Darstellung nach Figur 2b am Ende der Fügebewegung;
- Figur 2d: die Darstellung nach Figur 2c mit eingesetztem Verriegelungselement;
- Figur 3a: zwei Bodenpaneele in Teildarstellung im Querschnitt an der Verbindungsstelle zu Beginn der Fügebewegung nach einem zweiten Ausführungsbeispiel;
- Figur 3b: die Darstellung nach Figur 3a im Verlauf der weiteren Fügebewegung;
- Figur 3c: die Darstellung nach Figur 3b am Ende der Fügebewegung;
- Figur 4: die zeitliche Abfolge der Verbindung und Verriegeln der Bodenpaneele;
- Figur 5a: die Seitenansicht eines ersten Verriegelungselementes;
- Figur 5b: die perspektivische Ansicht des Verriegelungselementes nach Figur 5a im dekomprimierten Zustand;
- Figur 5c: das Verriegelungselement nach Figur 5b im komprimierten Zustand;
- Figur 6a: die Seitenansicht eines zweiten Verriegelungselementes;
- Figur 6b: die perspektivische Ansicht eines zweiten Verriegelungselementes im dekomprimierten Zustand;
- Figur 6c: das Verriegelungselement nach Figur 6b im komprimierten Zustand;
- Figur 7a: die Seitenansicht eines dritten Verriegelungselementes;
- Figur 7b: die perspektivische Ansicht eines dritten Verriegelungselementes im dekomprimierten Zustand;
- Figur 7c: das Verriegelungselement nach Figur 7b im komprimierten Zustand;
- Figur 8a: die Seitenansicht eines vierten Verriegelungselementes;
- Figur 8b: die perspektivische Ansicht eines vierten Verriegelungselementes im dekomprimierten Zustand;
- Figur 8c: das Verriegelungselement nach Figur 8b im komprimierten Zustand;

Figur 1 zeigt ein Bodenpaneel 1 bzw. 2 im Querschnitt mit den sich gegenüberliegenden Seitenkanten I, II, die so profiliert sind, dass zwei identisch ausgebildete Bodenpaneele 1, 2 miteinander verbunden und zueinander in horizontaler Richtung H und vertikaler Richtung V verriegelt werden können. Die nachfolgend beschriebene Profilierung ist vorzugsweise an der Querseite von rechteckigen Bodenpaneelen 1, 2 ausgebildet. Sie eignet sich besonders gut für quadratische Bodenpaneele 1, 2.

Die Bodenpaneele 1, 2 werden miteinander verbunden, indem zunächst eine erste Reihe Paneele 01, 02 an den Seitenkanten I, II miteinander verbunden wird und dann in einer zweiten Reihe Paneele das erste Paneel 1 zunächst mit seiner Längsseite in die bereits verlegte Reihe Paneele 01, 02 eingewinkelt dann in einer im Wesentlichen vertikalen Fügebewegung nach unten auf den Unterboden abgeschwenkt wird. Dann wird das zweite Paneel 2 mit seiner Längsseite in die bereits verlegte Reihe Paneele 01, 02 eingewinkelt, dann ebenfalls in einer im Wesentlichen vertikalen Fügebewegung nach unten auf den Unterboden abgeschwenkt und dann mit seiner zweiten Seitenkannte II an die erste Seitenkante I des bereits in zweiter Reihe verlegten ersten Paneels 1 angelegt wird. Dies soll aber noch näher beschrieben werden.

Das Bodenpaneel 1, 2 besteht aus einem Kern 3 aus Holzwerkstoff oder einem Holzwerkstoff-Kunststoff-Gemisch und kann auf seiner Oberseite 10, 20 und/oder Unterseite 11, 21 mit einer Dekorschicht beschichtet sein. Die Bodenpaneele 1, 2 sind identisch ausgebildet. Nachfolgend wird vom Bodenpaneel 1 gesprochen, wenn die erste Seitenkante I betroffen ist und vom Bodenpaneel 2, wenn die zweite Seitenkante II betroffen ist.

An seiner ersten Seitenkante I ist das Paneel 1 mit einer in horizontaler Richtung H eingebrachten Horizontal-Nut 4 versehen, die eine obere Wandung 4.1, eine innere Wandung 4.2 und eine untere Wandung 4.3 ausbildet.

An seiner gegenüberliegenden zweiten Seitenkante II ist das Paneel 2 mit einer Feder 2.1 versehen, die durch eine bei der Abfräsung der Seitenkante II von der Oberseite 20 zur Unterseite 21 hin entstandene Abstufung 2.2 eine Federspitze 2.3 ausbildet. Durch eine zur Unterseite 21 hin offene gestufte Vertikal-Nut 6 bildet sich an der der Federspitze 2.3 gegenüberliegenden Seite der Feder 2.1 eine zweite Verriegelungskante 2.5 aus, die in eine Fase 2.7 übergehend mit dem Fuß 2.6 der Feder 2.1 verbunden sein kann.

Die untere Wandung 4.3 wird von der Oberseite 1.4 einer über die Seitenkante I hervorspringenden Unterlippe 1.1 gebildet, die an ihrem äußeren Ende mit einem zur Oberseite 10 weisenden Vorsprung 1.2 versehen ist, an dem eine zur inneren Wandung 4.2 der Horizontal-Nut 4 parallel verlaufende erste Verriegelungskante 1.5 ausgebildet ist. Der Abstand zwischen der ersten Verriegelungskante 1.5 und der inneren Wandung 4.2 ist größer als die Länge des Fußes 2.6 der Feder 2.1 von der Federspitze 2.3 zu der zweiten Verriegelungskante 2.5.

Figuren 2a bis 2d verdeutlichen die Fügebewegung zur Verbindung des zweiten Paneels 2 mit einem bereits verlegten Paneel 1, die im Wesentlichen durch ein vertikales Herabschwenken auf den Unterboden erfolgt (vgl. Figuren 4). Das zweite Paneel 2 wird zunächst in eine bereits verlegte Reihe Paneele 01, 02 eingewinkelt und dann mit seiner Feder 2.1 auf die Unterlippe 1.1 des ersten Paneels 1 abgesenkt, bis die Feder 2.1 mit ihrem Fuß 2.6 auf der Oberseite der Unterlippe 1.1 aufliegt (Figur 2b). Dann wird das zweite Paneel 2 in horizontaler Richtung H verschoben, sodass die Feder 2.1 in die Horizontal-Nut 4 eingeschoben wird, bis die Anlageflächen der Seitenkanten I, II aneinander anstoßen. Zwischen der Federspitze 2.3 der Feder 2.1 und der inneren Wandung 4.2 der Horizontal-Nut 4 bleibt dabei ein Zwischenraum ausgebildet, der als Staubtasche dienen kann. Zwischen der ersten Verriegelungskante 1.5 und der zweiten Verriegelungskante 2.5 entsteht ein Zwischenraum, der zwischen den Paneelen 1, 2 eine Verriegelungsnut 7 ausbildet, in die das Verriegelungselement 5 eingeschoben werden kann (vgl. Figur 4c).

Bei einer weiteren Ausführungsform der Erfindung ist zusätzlich in die Unterlippe 1.1 eine an den Vorsprung 1.2 angrenzende Nut 1.3 eingebracht, in die das Verriegelungselement 5 eingelegt ist. Das Verriegelungselement 5 ist in vertikaler Richtung V kompressibel. Gegen Ende der Absenkbewegung drückt der Fuß 2.6 der Feder 2.1 das Verriegelungselement 5 zusammen. Bei der nachfolgenden horizontalen Verbindungsbewegung kann das Verriegelungselement 5, wenn die Feder 2.1 in die horizontal-Nut 4 eingedrungen ist und die Verbindungsflächen der Seitenkanten I, II aneinander anliegen, zurückfedern in den zwischen der ersten Verriegelungskante 1.5 und der Seitenverriegelungskante 2.5 ausgebildeten als Verriegelungsnut 7 dienenden Zwischenraum.

Die Fase 2.7, mit der die Verriegelungskante 2.5 in den Fuß 2.6 der Feder 2.1 übergeht stellt sicher, dass das Verriegelungselement 5 nach seiner Kompression auch in die Verriegelungsnut 7 einfedern kann. Wenn die Fase 2.7 nicht angebracht werden soll, wäre es vorteilhaft, die Verriegelungskante 2.7 leicht schräg zur Oberseite 20 verlaufen zu lassen. Derselbe Effekt kann auch erreicht werden, wenn das elastische Verriegelungselement 5 an seiner zur Verriegelungskante 2.5 weisenden Seite leicht schräg ausgestaltet ist, wie dies beispielsweise bei den im Querschnitt runden Verriegelungselementen 5 der Fall wäre, wie sie in den Figuren 7 und 8 dargestellt sind - oder eine Fase 5.4 aufweist (Figuren 5a, 6a). Auf jeden Fall ist aber wohl davon auszugehen, dass das Verriegelungselement 5 in die Verriegelungsnut 7 zurückfedert. Auch wenn dies nur teilweise geschehen sollte, findet eine Verriegelung in horizontale Richtung H statt.

Das Verriegelungselement 5 kann als separates Bauteil verwendet werden, dass zum Zeitpunkt des Verlegens in die Nut 1.3 eingelegt wird, es kann aber auch werkseitig in die Nut 1.3 eingelegt und dort befestigt worden sein. Beispielsweise eingeklebt sein.

Anhand der Figuren 4a bis 4c, die jeweils den Darstellungen der Verbindung/Verriegelung der beiden Paneele 1, 2 nach Figuren 2a bis 2c bzw. 3a bis 3c entsprechen, wird ersichtlich, wie das Verlegen der Bodenpaneele erfolgt. Zunächst wird eine erste Reihe mit Paneelen 01, 02 usw. ausgelegt. Dann wird an diese erste Reihe zunächst ein erstes Bodenpaneel 1 angelegt, indem es an die entsprechende Längsseite winklig angelegt und dann auf den Unterboden herabgeschwenkt wird. Das nächste Bodenpaneel 2 wird ebenfalls zunächst mit der Längsseite an das bereits in der ersten Reihe verlegte Paneel 01 angelegt und dann in Richtung der Unterlippe 1.1 des ersten Paneels 1 herabgeschwenkt. Wenn die Feder 2.1 auf der Unterlippe 1.1 aufliegt, wird das Bodenpaneel 2 in Richtung des Bodenpaneels 1 horizontal verschoben, sodass die Feder 2.1 in die Horizontal-Nut 4 gelangt, wodurch die Verriegelung der Paneele 1, 2 zueinander in vertikaler Richtung V erfolgt. Nach Einlegen des Verriegelungselementes 5 in die Verriegelungsnut 7 (Figur 4d) bzw. wenn das komprimierte Verriegelungselement 5 wieder dekomprimiert wird und in Richtung der Oberseite des Paneels 2 ausfedert, ist die Verriegelung in horizontaler Richtung H der Paneele 1, 2 zueinander hergestellt.

Figuren 5a bis 5c zeigen eine erste Ausgestaltung eines dekomprimierbaren Federelementes 5, das im Querschnitt eine rechteckige Form aufweist. Eine Mehrzahl in vertikaler Richtung von einer Bodenplatte 5.1 hervorstehende Lamellen 5.2 sind elastisch mit der Bodenplatte 5.1 verbunden. Gegenüber der Bodenplatte 5.1 verlaufen die Lamellen 5.2 leicht schräg. Sie können in Richtung der Bodenplatte 5.1 abgewinkelt werden und schwenken dann in ihre aufrechte Stellung zurück, wenn auf sie keine Kraft in vertikaler Richtung V (Pfeil P₃) mehr ausgeübt wird. Es kann eine parallel zur Bodenplatte 5.1 angeordnete Deckelplatte vorgesehen sein (nicht gezeigt) an deren Unterseite die Lamellen 5.2 anstoßen. Es ist ersichtlich, dass durch eine Krafteinwirkung in Pfeilrichtung P₃ ein Ausweichen der Lamellen 5.2 möglich ist, die sich dann in Richtung des Pfeiles P₂, die der Längsrichtung L der Seitenkante I, II entspricht (vgl. Figur 2b) umbiegen, wodurch eine Kompression des Verriegelungselementes 5 erfolgt, eine Kompression in horizontaler Richtung H des Pfeiles P₁, der der in Figuren 2 und 3 eingezeichneten horizontalen Richtung H entspricht, ist jedoch ausgeschlossen. Das gilt auch für die nachfolgend beschriebenen alternativen Verriegelungselemente.

Figuren 6a bis 6c zeigen ein weiteres Ausführungsbeispiel eines Verriegelungselementes 5, das aus einem mehrfach abgewinkelten Streifen besteht, der durch eine vertikale Krafteinwirkung flachgedrückt werden kann und nach Kraftentlastung in seine Ursprungsform zurückfedert und dann wieder dekomprimiert ist. Der Streifen besteht aus einer Mehrzahl hintereinander angeordneter Rechteckelemente 5.3, von denen jeweils zwei an einer Kante miteinander verbunden sind und in der dekomprimierten Lage zueinander in einem Winkel α angeordnet sind.

Figuren 7a bis 7c zeigen ein Verriegelungselement 5 das schlauchförmig ausgebildet und gewellt ist, und analog zu dem in Figur 6 dargestellten Verriegelungselement 5 komprimiert werden kann und sich durch entsprechendes Ausfedern wieder dekomprimiert.

Figuren 8a bis 8c zeigen eine besonders einfache Form eines Verriegelungselementes 5, das rohr- oder zylinderförmig ausgebildet ist. Bei Krafteinwirkung wird das Verriegelungselement 5 zusammengedrückt und nimmt die in Figur 8b dargestellte Gestalt 1 an. Nach Kraftentlastung federt es wieder zurück und nimmt wieder den rohr- bzw. zylinderförmigen Querschnitt ein.

### Bezugszeichenliste

- 1: Bodenpaneel
- 1.1: Unterlippe
- 1.2: Vorsprung
- 1.3: Nut
- 1.4: Wandung / Oberseite

- 1.5: Verriegelungsfläche / Verriegelungskante
- 2: Bodenpaneel
- 2.1: Feder
- 2.2: Abstufung
- 2.3: Federspitze

- 2.5: Verriegelungsfläche / Verriegelungskante
- 2.6: Fuß
- 2.7: Fase
- 3: Kern
- 4: Horizontal-Nut

- 4.1: obere Wandung
- 4.2: innere Wandung
- 4.3: untere Wandung
- 5: Verriegelungselement
- 5.1: Bodenplatte

- 5.2: Lamelle
- 5.3: Rechteckelement
- 5.4: Kante
- 6: Vertikal-Nut
- 7: Verriegelungsnut

- 10: Oberseite
- 11: Unterseite
- 20: Oberseite
- 21: Unterseite

- H: horizontale Richtung
- I: erste Seiten kante
- II: zweite Seiten kante
- L: Längsrichtung
- P₁: Pfeilrichtung

- P₂: Pfeilrichtung
- P₃: Pfeilrichtung
- V: vertikale Richtung
- α: Winkel

## Patentansprüche

1. Einrichtung zum Verriegeln zweier miteinander verbundener Bodenpaneele (1, 2), die identisch ausgebildet sind und einen Kern (3), eine Oberseite (10, 20) und eine Unterseite (11, 21), eine erste Seitenkante (I) und eine dieser gegenüberliegende zweiten Seitenkante (II) aufweisen, und an der Oberseite (10, 20) die erste Seitenkante (I) des ersten Bodenpaneels (1) an die zweite Seitenkante (II) des zweiten Bodenpaneels (2) anstößt, in der zweiten Seitenkante (II) ist eine in den Kern (3) hineinreichende Horizontal-Nut (4) mit einer oberen Wandung (4.1), einer inneren Wandung (4.2) und einer unteren Wandung (4.3) ausgebildet, wobei die untere Wandung (4.3) von einer an der ersten Seitenkante (I) hervorspringenden Unterlippe (1.1) ausgebildet wird, die an ihrem äußeren Ende einen in Richtung der Oberseite (10) weisenden Vorsprung (1.2) mit einer ersten Verriegelungskante (1.5) aufweist, und im Bereich der Verbindungsstelle der beiden Bodenpaneele (1, 2) mindestens ein Verriegelungselement (5) eingesetzt ist, und wobei an der zweiten Seitenkante (II) eine nach außen hervorspringende Feder (2.1) vorgesehen ist, die an ihrem äußeren Ende eine eine Federspitze (2.3) ausbildende Abstufung (2.2) und an ihrem dem Kern (3) zugewandten Ende eine in vertikaler Richtung (V) verlaufende zweite Verriegelungskante (2.5) aufweist, wobei die Verriegelungskante (2.5) die äußere Wandung einer zur Unterseite (21) offenen Vertikal-Nut (6) ist, in die der Vorsprung (1.2) eingreift, und die Verriegelung in vertikaler Richtung (V) durch die in die Horizontal-Nut (4) eingreifende Federspitze (2.3) und in horizontaler Richtung (H) durch das sich einerseits an der ersten Verriegelungskante (1.5) des Vorsprungs (1.2) und andererseits an der zweiten Verriegelungskante (2.5) der Feder (2.1) abstützende Verriegelungselement (5) erfolgt, **dadurch gekennzeichnet, dass** das Verriegelungselement (5) in vertikaler Richtung (V) kompressibel und in horizontaler Richtung (H) inkompressibel ist.

2. Einrichtung nach Anspruch 1, **dadurch gekennzeichnet, dass** die ersten und zweiten Verriegelungskanten (1.5, 2.5) zueinander parallel verlaufen.

3. Einrichtung nach Anspruch 2, **dadurch gekennzeichnet, dass** die Verriegelungskanten (1.5, 2.5) im Winkel weniger als 90° zur Oberseite (10, 20) verlaufen.

4. Einrichtung nach einem der vorstehenden Ansprüche, **dadurch gekennzeichnet, dass** in der Unterlippe (1.1) eine an den Vorsprung (1.2) angrenzende Nut (1.3) zur zumindest teilweisen Aufnahme des mindestens einen Verriegelungselementes (5) vorgesehen ist.

5. Einrichtung nach einem der vorstehenden Ansprüche, **dadurch gekennzeichnet, dass** das Verriegelungselement (5) zwischen zwei miteinander verbundenen Bodenpaneel (1, 2) einsetzbar ist.

6. Einrichtung nach einem der vorstehenden Ansprüche, **dadurch gekennzeichnet, dass** Verriegelungselement (5) fest mit der Unterlippe (1.1) verbunden, vorzugsweise verklebt ist.

7. Einrichtung nach einem der vorstehenden Ansprüche, **dadurch gekennzeichnet, dass** das Verriegelungselement (5) in die in der Unterlippe (1.1) vorgesehene Nut (1.3) eingelegt ist.

8. Einrichtung nach einem der vorstehenden Ansprüche, **dadurch gekennzeichnet, dass** eine Mehrzahl von Verriegelungselementen (5) zueinander beabstandet vorgesehen ist.

## Claims

1. A device for locking two floor panels (1, 2) which are connected to each other and which are constructed identically and which have a core (3), an upper side (10, 20) and a lower side (11, 21), a first side edge (I) and an opposing second side edge (II), and at the upper side (10, 20) the first side edge (I) of the first floor panel (1) abuts the second side edge (II) of the second floor panel (2), in the second side edge (II) there is formed a horizontal groove (4) which extends into the core (3) and which has an upper wall (4.1), an inner wall (4.2) and a lower wall (4.3), wherein the lower wall (4.3) is formed by a lower lip (1.1) which protrudes at the first side edge (I) and which has at the outer end thereof a projection (1.2) which faces in the direction of the upper side (10) and which has a first locking edge (1.5), and in the region of the connection location of the two floor panels (1, 2) at least one locking element (5) is inserted, and wherein at the second side edge (II) there is provided a tongue (2.1) which protrudes outward and which has at the outer end thereof a graduation (2.2) which forms a tongue tip (2.3) and at the end thereof facing the core (3) a second locking edge (2.5) which extends in a vertical direction (V), wherein the locking edge (2.5) is the outer wall of a vertical groove (6) which is open in a direction toward the lower side (21) and in which the projection (1.2) engages and the locking is carried out in a vertical direction (V) by means of the tongue tip (2.3) which engages in the horizontal groove (4) and in a horizontal direction (H) by means of the locking element (5) which is supported, on the one hand, on the first locking edge (1.5) of the projection (1.2) and, on the other hand, on the second locking edge (2.5) of the tongue (2.1), **characterized in that** the locking element (5) is compressible in the vertical direction (V) and incompressible in the horizontal direction (H).

2. The device as claimed in claim 1, **characterized in that** the first and second locking edges (1.5, 2.5) extend parallel with each other.

3. The device as claimed in claim 2, **characterized in that** the locking edges (1.5, 2.5) extend at an angle of less than 90° with respect to the upper side (10, 20).

4. The device as claimed in one of the preceding claims, **characterized in that** a groove (1.3) which is adjacent to the projection (1.2) is provided in the lower lip (1.1) for at least partially receiving the at least one locking element (5).

5. The device as claimed in one of the preceding claims, **characterized in that** the locking element (5) can be inserted between two floor panels (1, 2) which are connected to each other.

6. The device as claimed in one of the preceding claims, **characterized in that** the locking element (5) is securely connected to the lower lip (1.1), preferably adhesively bonded.

7. The device as claimed in one of the preceding claims, **characterized in that** the locking element (5) is placed in the groove (1.3) which is provided in the lower lip (1.1).

8. The device as claimed in one of the preceding claims, **characterized in that** a plurality of locking elements (5) are provided with spacing from each other.

## Revendications

1. Système pour encliqueter deux panneaux de plancher (1, 2) reliés l'un à l'autre qui sont réalisés identiques et qui comportent un noyau (3), une face supérieure (10, 20) et une face inférieure (11, 21), un premier chant (I) et un second chant (II) opposé à celui-ci, dans lequel sur la face supérieure (10, 20), le premier chant (I) du premier panneau de plancher (1) vient buter contre le second chant (II) du second panneau de plancher (2), une rainure horizontale (4) s'étendant jusque dans le noyau (3) est ménagée dans le second chant (II), qui présente une paroi supérieure (4.1), une paroi intérieure (4.2) et une paroi inférieure (4.3), la paroi inférieure (4.3) est formée par une lèvre inférieure (1.1) qui fait saillie du premier chant (I) et qui présente à son extrémité extérieure une saillie (1.2) dirigée en direction de la face supérieure (10) et pourvue d'une première arête d'encliquetage (1.5), et au moins un élément d'encliquetage (5) est mis en place au niveau de l'emplacement de liaison des deux panneaux de plancher (1, 2), et une languette (2.1) est prévue sur le second chant (II), qui fait saillie vers l'extérieur et qui présente à son extrémité extérieure un décrochement (2.2) formant une pointe de languette (2.3) et qui présente à son extrémité tournée vers le noyau (3) une seconde arête d'encliquetage (2.5) s'étendant en direction verticale (V), l'arête d'encliquetage (2.5) est la paroi extérieure d'une rainure verticale (6) ouverte vers la face inférieure (21), rainure dans laquelle vient s'engager la saillie (1.2), et l'encliquetage s'effectue en direction verticale (V) par la pointe de languette (2.3) s'engageant dans la rainure horizontale (4) et en direction horizontale (H) par l'élément d'encliquetage (5) qui s'appuie d'une part contre la première arête d'encliquetage (1.5) de la saillie (1.2) et d'autre part contre la seconde arête d'encliquetage (2.5) de la languette (2.1), **caractérisé en ce que** l'élément d'encliquetage (5) est compressible en direction verticale (V) et est incompressible en direction horizontale (H).

2. Système selon la revendication 1, **caractérisé en ce que** les premières et les secondes arêtes d'encliquetage (1.5, 2.5) s'étendent parallèlement les unes aux autres.

3. Système selon la revendication 2, **caractérisé en ce que** les arêtes d'encliquetage (1.5, 2.5) s'étendent selon un angle de moins de 90° par rapport à la face supérieure (10, 20).

4. Système selon l'une des revendications précédentes, **caractérisé en ce que** une rainure (1.3) adjacente à la saillie (1.2) est prévue dans la lèvre inférieure (1.1), rainure qui est destinée à recevoir au moins partiellement ledit au moins un élément d'encliquetage (5).

5. Système selon l'une des revendications précédentes, **caractérisé en ce que** l'élément d'encliquetage (5) peut être mis en place entre deux panneaux de plancher (1, 2) reliés l'un à l'autre.

6. Système selon l'une des revendications précédentes, **caractérisé en ce que** l'élément d'encliquetage (5) est relié solidairement à la lèvre inférieure (1.1), de préférence par collage.

7. Système selon l'une des revendications précédentes, **caractérisé en ce que** l'élément d'encliquetage (5) est posé dans la rainure (1.3) prévue dans la lèvre inférieure (1.1).

8. Système selon l'une des revendications précédentes, **caractérisé en ce que** il est prévu une pluralité d'éléments d'encliquetage (5) à distance les uns des autres.
